# EUROPÄISCHE PATENTSCHRIFT

(11) **EP 2 662 648 B1**
(45) Veröffentlichungstag und Bekanntmachung des Hinweises auf die Patenterteilung: **01.05.2019**
(21) Anmeldenummer: 12401091.9
(22) Anmeldetag: 10.05.2012
(51) Int. Cl.: F25D 17/04, F25D 25/00, F25D 25/02

(54) **Kühl- oder Klimaschrank**
Cooled or air-conditioned cabinet
Armoire climatique ou réfrigérante

(43) Veröffentlichungstag der Anmeldung: 13.11.2013
(73) Patentinhaber: Miele & Cie. KG, 33332 Gütersloh (DE); Liebherr-Hausgeräte Ochsenhausen GmbH, 88416 Ochsenhausen (DE)
(72) Erfinder: Knobloch, Guntram, 33449 Langenberg (DE); Kretschmer, Sascha, 33334 Gütersloh (DE); Linke, Patrick, 33609 Bielefeld (DE); Placke, Frank, 33330 Gütersloh (DE); Tembaak, Jutta, 49492 Westerkappeln (DE); Bader, Winfried, 89264 Weißenhorn (DE); Brauchle, Thomas, 88427 Bad Schussenried (DE)

(56) Entgegenhaltungen:
- WO-A1-2004/038312
- DE-A1- 19 751 309
- DE-U1- 29 611 644

## Beschreibung

Die Erfindung betrifft einen Kühlschrank oder Klimaschrank gemäß dem Oberbegriff des Anspruchs 1.

Aus der DE 11 2006 000 823 T5 ist ein derartiger Kühlschrank mit zumindest einem gekühlten Raum bekannt, der einen durch einen Fachboden abgeteilten Teilraum oder Fach für ein Behältnis mit einer offenen Oberseite besitzt. Dem Behältnis ist ein Deckel zugeordnet, der im Teilraum gelagert ist, wobei die Haltemittel für den Deckel derart ausgebildet sind, dass dieser in zumindest einem geöffneten Zustand einen Spalt zum Behältnis freigibt und in einem geschlossenen Zustand das Behältnis verschließt. Die gesamte Führung des Deckels ist recht aufwändig, ferner kann das Behältnis nur spaltweise geöffnet werden, was bei einem hohen Feuchtigkeitsaufkommen im Behältnis zur Abführung der Feuchtigkeit nicht ausreicht. In diesem Fall ist auch ein Klimaausgleich innerhalb des Kühlraumes bzw. innerhalb des Teilraumes nicht optimal möglich.

Aus der DE 10 2007 005 953 A1 ist ein Kühlschrank bekannt, der ein Behältnis mit einem im Kühlraum gelagerten Deckel umfasst, der mit einer sogenannten Diffusionsschicht abgedeckt werden kann. Unterhalb der Diffusionsschicht umfasst der Deckel eine Vielzahl von Öffnungen, die aus der Deckelfläche verteilt angeordnet sind. Zur Regulierung des Luftaustauschs können die Öffnungen mittels einer verschiebbaren Lochplatte verschlossen werden. Hierbei kann ein Luftaustausch nur auf der Oberseite im Deckel des Behältnisses stattfinden, sodass eine gute Durchmischung der Luft bzw. eine gleichmäßige Luftfeuchtigkeit innerhalb des Behältnisses nicht sichergestellt werden kann.

Die DE 197 51 309 A1 offenbart einen Kühlschrank, der ein oben offenes, mit einer Abdeckplatte und einem Deckel verschlossenes Behältnis umfasst. Der Deckel kann aufgeklappt werden, um den Zugang zum Behälterinneren zu erleichtern. In der feststehenden Abdeckplatte sind im hinteren Bereich verschließbare Öffnungen zur Regulierung der Luftfeuchtigkeit im Behältnis angebracht. Eine ähnliche Anordnung in einem Kühlschrank ist aus der DE 296 11 644 U1 bekannt, bei der an der feststehenden Abdeckplatte aus der Innenseite ein Einsatz mit einem Feuchtefilter angebracht ist.

Die WO 2004/038 312 A1 offenbart einen Kühlschrank, der ein oben offenes, mit einer Abdeckplatte I verschlossenes Behältnis umfasst. Die Abdeckplatte umfasst ihrerseits Öffnungen, die jeweils mit schwenkbaren Klappen geöffnet oder verschlossen werden können. In einer anderen Ausführung kann die Abdeckplatte vom Öffnungsrand angehoben werden.

Der Erfindung stellt sich somit die Aufgabe, einen Kühlschrank bereitzustellen, bei dem auf einfache Weise eine optimale Einstellung der Luftfeuchtigkeit innerhalb zumindest einer Kühlzone ausgewählt bzw. vorgenommen werden kann.

Erfindungsgemäß wird die Aufgabe durch einen Kühl- oder Klimaschrank mit den Merkmalen des unabhängigen Anspruchs 1 gelöst. Vorteilhafte Ausgestaltungen und Weiterbildungen der Erfindung ergeben sich aus den nachfolgenden abhängigen Ansprüchen.

Die mit der Erfindung erreichbaren Vorteile bestehen, darin, dass auf einfache Weise der Luftaustausch, also die Luftzufuhr in das Behältnis und die Luftabfuhr aus dem Behältnis in den Kühlraum eingestellt werden kann. In der verschlossenen Position des Deckels ist das Behältnis hinreichend gegenüber dem Kühlraum getrennt, sodass eine gleichbleibend hohe Luftfeuchtigkeit im Behältnis gewährleistet ist. Bei geöffnetem Deckel wird durch die zumindest einseitige Anhebung des Deckels ein gutes Einströmen der Kühlraumluft in das Behältnis und durch die zusätzlichen offenen Öffnungen im Deckel ein Herausströmen bzw. ein weiterer Luftaustausch zwischen Kühlraum und Behälterinnerem bereitgestellt. Dies ist besonders dann vorteilhaft, wenn das im Behältnis befindliche Kühlgut trockene Luft benötigt. Hierzu ist im Deckel, der zum Öffnen angehoben werden kann, ferner zumindest eine verschließbare Öffnung angeordnet. Diese zusätzliche Öffnung oder die zusätzlichen Öffnungen sind besonders einfach in den Deckel einzubringen, ohne dass zusätzlicher Bewegungsraum für den Deckel selbst im Kühlraum vorgehalten werden muss.

In einer zweckmäßigen Ausführung umfasst der Deckel zum Öffnen und zum Verschließen der Öffnungen zumindest eine im oder am Deckel verschiebbare Platte, die im Wesentlichen parallel zur Erstreckung des Deckels gelagert ist, die durch Verschieben in zumindest eine erste Position ein Verschließen und in zumindest eine zweite Position ein Öffnen der Öffnungen im Deckel bereitstellt. Dadurch wird auf einfache Weise eine extrem platzsparende Anordnung des Verschlussmittels bereitgestellt.

In einer vorteilhaften Weiterbildung weisen die Führungsmittel zum Führen des Deckels Kulissenbahnen auf, die mit an der Platte angebrachten Führungsvorsprüngen zusammenwirken, die ortsfest im Kühlraum angeordnet sind. Das bedeutet, dass der Deckel mit dem Mechanismus zum Verfahren der Position und der Platte praktisch nicht entfernbar innerhalb des Kühlraumes angeordnet ist. Somit ist stets eine zuverlässige Funktion des Deckels gegeben, unabhängig von der Position des darunter befindlichen Behältnisses. Alle Richtungs- und Positionsangaben beziehen sich auf die betriebsgemäße Aufstellposition des Kühl- oder Klimaschranks.

In einer zweckmäßigen Weiterbildung ist die Platte mittels einer Nut-Feder- Verbindung am Deckel verschiebbar geführt. Somit kann die Platte auch eine Hubbewegung des Deckels bewirken.

In einer weiteren Weiterbildung sind die Kulissenbahnen in Adapterleisten angeordnet, die jeweils an Innenseiten der Seitenwände des Kühlraumes oder Kühlkammer angebracht sind. Dadurch kann die Innenfläche der Seitenwände ohne Einformungen hergestellt werden, da eine filigrane Kulissenbahn in einem separaten Spritzgussteil oder Frästeil eingearbeitet werden kann. Ferner ist eine Variantenbildung oder eine nachträgliche Ausrüstung des Kühlschranks mit einem entsprechenden Funktionsdeckel möglich. Insgesamt wird dadurch auch die Montage entsprechend vereinfacht.

In einer insgesamt vorteilhaften Ausführung ist die Platte am Deckel derart geführt, dass ein Verschieben der Platte zum Öffnen der Öffnungen ferner ein Anheben des Deckels bewirkt. Damit wird beim Verschieben der Platte zusätzlich zur Öffnungsbewegung zum Öffnen der Deckelöffnung als Kombinationsbewegung ein Anheben des Deckels an zumindest einer Seite bewirkt. Der Benutzer kann somit bei einer einzigen Bedienhandlung beide Öffnungsbewegungen verursachen. Das Verschließen des Deckels geschieht durch die umgekehrte Bewegungsrichtung der Platte, wobei hierbei das Absenken des Deckels in kombinierter Bewegung mit dem Verschließen der Öffnung erfolgt. Zur Bereitstellung dieses kombinierten Bewegungsablaufs ist die oben genannte Steuerkurve entsprechend ausgebildet.

In einer insgesamt zweckmäßigen Ausführung ist der Deckel mittels einer Schwenkachse schwenkbar gelagert, wobei die Schwenkachse an der Frontseite des Kühl- oder Klimaschranks angeordnet ist. Somit ist eine stabile Lagerung und entsprechend zuverlässige Anmutung gegeben.

In einer weiteren, insgesamt zweckmäßigen Weiterbildung der Erfindung ist der Kühlraum mittels ortsfester oder einlegbarer Böden in zumindest zwei übereinander liegende Kühl- oder Klimazonen unterteilt, wobei das Behältnis mit dem beweglichen Deckel in zumindest einer Kühl- oder Klimazone unterhalb eines Bodens angeordnet ist. Zweckmäßigerweise ist der oben genannte Deckel für zumindest ein sogenanntes Obst und Gemüsefach oder Kaltlagerfach im unteren Abteil des Kühlraumes vorgesehen.

In einer weiteren, zweckmäßigen Ausführung ist am Deckel eine Handhabe zum Verschieben der Platte entlang einer zumindest überwiegend horizontalen Verschieberichtung vorgesehen. Somit wird dem Benutzer auf die Möglichkeiten der sogenannten Lustfeuchtigkeitsregulierung durch die sichtbare Bedienhandhabe aufmerksam gemacht, wobei aufgrund der Logik der Bedienung Fehlbedienungen weitestgehend vermieden werden.

In einer vorteilhaften Weiterbildung ist die Handhabe am Deckel derart geführt, dass durch die Führung verschiedene Feststellpositionen der Platte zur Bereitstellung unterschiedlicher Öffnungsquerschnitte der Öffnungen und Spaltbreiten zwischen Deckel und Behälterrand bereitgestellt werden können.

Hierzu ist in einer Ausführung eine Anordnung von Kulissenbahnen mit entsprechend wirkenden Federmitteln vorgesehen, um eine sogenannte Push-Pull-Bewegung der Handhabe und dadurch eine eindeutige Bewegung der Platte und des Deckels zu bewirken. Ferner wird eine angenehme, taktile Rückmeldung der erfolgten Bedienhandlung an den Benutzer übermittelt bzw. bereitgestellt.

In einer anderen Ausführung ist die Einschubbewegung oder Ausziehbewegung der Bedienhandhabe am Deckel mittels Rastmittel beeinflusst, um durch die Rastungen eine eindeutige Öffnungsposition des Deckels in Verbindung mit einer taktilen Rückmeldung an den Benutzer zu bewirken.

In einer insgesamt vorteilhaften Ausführung umfasst der Deckel ein Lochbild aus einer Anordnung einer Mehrzahl von Öffnungen, wobei die Platte ein entsprechend korrespondierendes Lochbild aus einer Anordnung einer Mehrzahl von Öffnungen umfasst. Dadurch wird erreicht, dass in einer Offenposition das Lochbild der Platte mit dem Lochbild im Deckel zumindest überwiegend übereinstimmt, wobei in der geschlossenen Position das Lochbild der Platte gegenüber dem Lochbild des Deckels derart parallel vershoben ist, dass die Öffnungen im Deckel geschlossen sind. Aufgrund der Mehrzahl von Öffnungen, die auf der Deckelfläche verteilt angeordnet sind, kann in der Offenstellung ein sehr guter Luftaustausch zwischen Behältnis und Kühlraum erreicht werden.

In einer insgesamt zweckmäßigen Ausführung ist das Behältnis als aus dem Kühlraum herausnehmbare Schublade ausgebildet, wobei der Deckel zum Verbleib innerhalb des Kühlraumes gelagert und / oder geführt ist.

In einer weiteren, insgesamt vorteilhaften Ausführung ist der Deckel an seiner dem Öffnungsrand zugewandten Seite mit Gleitmitteln versehen. Dadurch kann der Deckel auf dem oberen Rand des Behältnisses aufliegen, wenn er geschlossen ist. Das Behältnis kann bei dieser Deckelposition leichtgängig aus dem Teilraum bzw. Kühlraum herausgezogen oder eingeschoben werden.

Ein Ausführungsbeispiel der Erfindung ist in den Zeichnungen rein schematisch dargestellt und wird nachfolgend näher beschrieben. Es zeigen
- Fig. 1:: einen offenen Kühlschrank von der Türseite her gesehen;
- Fig. 2:: das Behältnis mit dem Deckel in der verschlossenen Position;
- Fig. 3:: schematisch das Behältnis im Kühlraum;
- Fig. 4, 5:: das Behältnis mit Deckel in der Offenposition;
- Fig. 6:: den Deckel mit Platte und Führungsmitteln in einer Explosionsansicht;
- Fig. 7:: den Deckel mit Führungsmitteln in einer perspektivischen Detailansicht;
- Fig. 8, 9:: die Führungsmittel in unterschiedlichen Situationen und
- Fig. 10, 11, 12:: eine Bedienhandhabe in unterschiedlichen Bedienzuständen.

Fig. 1 zeigt beispielhaft einen Kühl- oder Klimaschrank 1 in einer Gesamtansicht von der Beladungsseite her gesehen. Der dargestellte Kühlschrank umfasst einen Kühlraum 2, der in der gezeigten Ausführung mittels fester Fachböden 12 in mehrere Teilräume mit jeweils entsprechenden Kühl- oder Klimazonen 2a, 2b und 2c unterteilt ist. Der gesamte Kühlraum 2 kann mit der Tür 3 verschlossen werden. Zur Erzeugung der kühlen Luft besitzt der Kühlschrank 1 zumindest ein Kühlaggregat 5, das durch einen Kühlluftaustritt einen Temperaturaustausch und damit eine Kühlung der Luft im Kühlraum 2 bewirkt. Der Kühlraum 2 umfasst ferner mehrere weitere Fachböden 12, die zweckmäßigerweise an den Innenseiten der Seitenwände 17a und 17b verschiebbar gehalten und herausnehmbar ausgeführt sind. Im unteren Bereich in der Kühlzone 2b und 2c sind Behältnisse 4 eingesetzt, wobei zumindest einem Behältnis 4 ein Deckel 7 zur kontrollierten Einstellung der Luftfeuchtigkeit innerhalb des Behältnisses 4 zugeordnet ist.

Fig. 2 zeigt in einer detaillierten Ansicht das Behältnis 4, das mit dem Deckel 7 verschlossen ist. Der Deckel 7 ist in der gezeigten Situation verschlossen, das bedeutet, dass er auf dem oberen Rand 9 (Fig. 4, 5) des Behältnisses 4 aufliegt. Der Deckel 7 ist mit einer Platte 13 versehen, die relativ zum Deckel 7 verschiebbar mittels an der Platte 13 seitlich angebrachten Zapfen oder Vorsprüngen 15 in Kulissenbahnen 14 der Adapterleisten 20 geführt ist. Mittels der Handhabe 22 kann die Platte 13 parallel zum Deckel 7 verschoben werden. In der gezeigten, geschlossenen Situation ist ferner zu erkennen, dass nur die Öffnungen 10a der Platte 13 zu sehen sind, jedoch befindet sich unterhalb der Öffnungen 10a die Deckelfläche 7a, sodass die Öffnungen 10a bzw. 10 verschlossen sind.

Fig. 3 zeigt den geschlossenen Behälter 4 im Kühlraum 2 bzw. in der Kühlzone 2b, die hier nur skizzenhaft dargestellt ist. Zu erkennen ist, dass die Luft L den Behälter 4 umströmt und es zu keinem Luftaustausch zwischen dem Inneren des Behälters 4 und dem Kühlraum 2 bzw. der Kühlzone 2b kommt. Im Inneren des Behältnisses 4 stellt sich somit eine hohe Luftfeuchtigkeit ein, wenn dort feuchtes Kühlgut eingelegt wird. Fig. 9 zeigt ferner im Detail eine Adapterleiste 20 mit der Kulissenbahn 14 als perspektivische Schnittdarstellung mit angedeutetem, geschnittenem Deckel 7 und Zapfen 15. Hier ist zu erkennen, dass der Zapfen 15 sich in der unteren, vorderen Position die ansteigende Kulissenbahn 14 befindet. Der Deckel 7 liegt dabei auf dem Öffnungsrand 9 des Behältnisses 4 auf und verschließt somit das Behältnis 4. Der Deckel 7 ist auf der vorderen Seite des Kühlschranks 1 mittels der Schwenkachse 21 gelagert. Die Adapterleiste 20 mit der Kulissenbahn 14 ist an der Innenseite der Seitenwand 17a bzw. entsprechend 17b angebracht

Fig. 4 zeigt in einer detaillierten Ansicht das Behältnis 4, auf dem der Deckel 7 zwar fronseitig anliegt, jedoch den Behälter 4 nicht vollständig verschließt. Der Deckel 7 ist in der gezeigten Situation also in der Offenposition, das bedeutet, dass er von dem oberen Rand 9 des Behältnisses 4 abgehoben gehalten ist und einen Spalt 11 freigibt. Ferner sind die Öffnungen 10 auf der Oberseite des Deckels 7 geöffnet, da die Platte 13 eine entsprechende Anordnung von Löchern 10a (Fig. 6) aufweist, die in der geöffneten Position mit der Anordnung der Öffnungen 10 der Platte in Übereinstimmung stehen. Dadurch, dass die Platte 13 in der Offenposition verschoben ist, befindet sich der am Deckel angebrachte Zapfen 15 in einem ansteigenden Bereich der Kulissenbahn 14, wodurch im Zusammenwirken mit dem Deckel 7 das Anheben vom Öffnungsrand 9 bewirkt wird. In Fig. 7 ist die Adapterleiste in einem längsseitigem Vertikalschnitt dargestellt, sodass die ansteigende Kulissenbahn 14 und der darin geführte Zapfen oder Vorsprung 15 zu erkennen sind. Wie bereits oben erwähnt, ist der Zapfen 15 mit der verschiebbaren Platte 13 fest verbunden, sodass eine Verschiebung der Platte13 horizontal nach hinten ein Anheben der Platte aufgrund der ansteigenden Kulissenbahn 14 bewirkt wird. Die Platte 13 ist mittels einer Nut - Federverbindung 18, 19 an dem Deckel 7 geführt (Fig. 6) sodass die Hubbewegung der Platte 13 den Deckel 7 entsprechend mit anhebt. Zu erkennen ist in Fig. 7 ferner, dass in der Offenposition zusätzlich zum Anheben des Deckels 7 auch das Lochbild der Öffnungen 10a in der Platte 13 (Fig. 6) mit dem Lochbild der der Öffnungen 10 im Deckel in Übereinstimmung gebracht werden, sodass alle Öffnungen 10, 10a in dieser Position zumindest nahezu oder nahezu vollständig geöffnet sind. Mittels der Handhabe 22 wird die Platte 13 bewegt, wobei die Handhabe mit einer Anordnung von Kulissenbahnen 25 und Federmittel 24 und weiteren Funktionsteilen in der Aufnahme 22a im Deckel gehalten ist. Fig. 8 zeigt ferner im Detail eine Adapterleiste 20 mit der Kulissenbahn 14 als perspektivische Schnittdarstellung mit angedeutetem, geschnittenem Deckel 7 und Zapfen 15. Hier ist zu erkennen, dass der Zapfen 15 durch die ansteigende Kulissenbahn sich in der oberen, hinteren Position befindet. Der Deckel 7 ist dabei vom Öffnungsrand 9 des Behältnisses 4 abgehoben bzw. beabstandet und gibt zumindest im hinteren Bereich den Spalt 11 frei. Der Deckel 7 ist auf der vorderen Seite des Kühlschranks 1 mittels der Schwenkachs 21 gelagert. In einer zweckmäßigen Ausführung sind die Adapterleisten 20 an den Seitenwänden lösbar befestigt, sodass die gesamte Deckelanordnung auf einfache Weise mit den Adapterleisten 20 aus dem Kühlraum oder Teilraum herausgenommen und wieder eingesetzt werden kann.

Die Unterseite des Deckels 7 ist hierbei in einer Ausführung mit Gleitelementen 7b, vorzugsweise ein Teflon ® -Belag oder Streifen aus Silikonmaterial, versehen, die die Kontaktzone zum Öffnungsrand bereitstellen, wenn der Deckel 7 geschlossen ist. Damit kann das das Behältnis 4 auch bei geschlossenem Deckel 7 leichtgängig aus dem Kühlraum 2b, 2c herausgezogen oder eingeschoben werden. Ferner kann der Deckel im geschlossenen Zustand dicht oder zumindest nahezu dicht auf dem Öffnungsrand anliegen.

Fig. 5 zeigt den Behälter 4 in der geöffneten Situation im Kühlraum 2 bzw. in der Kühlzone 2b, die hier nur skizzenhaft dargestellt ist. Zu erkennen ist, dass die Luft L durch den Spalt 11 in den Behälter 4 einströmt und es zu einem Luftaustausch zwischen dem Inneren des Behälters 4 und dem Kühlraum 2 bzw. der Kühlzone 2b kommt. Der Luftaustausch wird zusätzlich durch die offenen Öffnungen 10 unterstützt, sodass das Innere des Behältnisses 4 zumindest nahezu vollständig durchströmt wird und sich ein sehr guter Luftaustausch zwischen Behälterinnerem und dem Kühlraum 2 bzw. Kühlzone 2b einstellt. Im Inneren des Behältnisses 4 stellt sich somit eine niedrigere Luftfeuchtigkeit ein, sodass dort feuchtes Kühlgut trocknen kann bzw. verpacktes Kühlgut aufgrund der durchströmenden Kühlluft L gleichmäßig gekühlt wird.

Fig. 10 bis 12 zeigen im Detail die Funktion der Bedienhandhabe 22 zur Bereitstellung einer sogenannten Push-Pull-Funktion zur Verschiebung der Platte 13. Fig. 10 zeig dabei die Handhabe 22, wie sie der Offenposition des Deckels 7 entspricht. Die Handhabe 22 umfasst in der gezeigten Ausführung ein feststehendes Basisteil 22b, das mit einem dazu verschiebbaren Taster 22a zusammenwirkt. Der Taster 22a ist mit der Platte 13 mittels Kopplungsmittel 22c gekoppelt (Fig. 6). Zu erkennen ist ferner, dass das Basisteil 22b eine Kulissenbahn 23 und eine als Langloch ausgebildete Führungsbahn 26b aufweist. Mittels Druckfedern 24 ist der Taster 22a an der Rückseite des Basisteils 22b abgestützt, sodass der Taster 22a bevorzugt aus dem Basisteil 22b herausgeschoben wird. Der Taster 22a umfasst zumindest einen Führungszapfen 26, um ihn stabil und zuverlässig innerhalb des Basisteils 22b zu führen. Ferner ist der Taster 22a mit einer Sperrklinke 25 versehen, die in der Kulissenbahn 23 geführt ist und den Taster 22a an den in der Bahn 23 vorgesehenen Haltepositionen 23a, 23b, 23c feststellen kann. In der gezeigten Situation befindet sich die Sperrklinke 25 in der Halteposition 23a.

Fig. 11 zeigt die Handhabe 22 für die sogenannte halboffene Position des Deckels 7. Zu erkennen ist, dass sich die Sperrklinke 25 in der mittleren Halteposition 23b befindet und somit die Taste 22a in der mittleren Position hält. Die mit der Taste 22a gekoppelte Platte 13 (Fig. 6) befindet sich hierbei in einer derartigen Position, dass das Lochbild der Platte 13 relativ zum Lochbild des Deckels 7 nicht vollständig überdecken und die Öffnungen 10 teilweise verschlossen sind.

Fig. 12 zeigt die Handhabe 22 für die sogenannte offene Position des Deckels 7. Zu erkennen ist, dass sich die Sperrklinke 25 in der letzten Halteposition 23c befindet und somit die Taste 22a in der äußeren Position hält. Die mit der Taste 22a gekoppelte Platte 13 (Fig. 6) befindet sich hierbei in einer derartigen Position, dass das Lochbild der Platte 13v relativ zum Lochbild des Deckels 7 vollständig überdecken und die Öffnungen 10 vollständig geöffnet sind. Damit die Sperrklinke 25 die Kulissenbahn abfahren kann, ist sie seitlich, bezogen auf die Betätigungsrichtung B, verschiebbar oder schwenkbar am Taster 22a gekoppelt. Aufgrund der Rückstellkraft der Federmittel 24 kann die Taste 22a durch Drücken von einer Halteposition in die nächstfolgende Halteposition bewegt werden. Die Rückstellung des Tasters 22a bzw. das Einfahren in die jeweilige Halteposition stellt das Federmittel 24 bereit.

Für die Ausführung der Handhabe 22 ist anzumerken, dass die Kulissenbahn 13 am beweglichen Teil 22a und die Sperrklinke 25 am Basisteil 22b gelagert sein kann.

## Patentansprüche

1. Kühlschrank oder Klimaschrank, umfassend zumindest einen durch eine frontseitige Tür (3) verschließbaren Kühlraum (2, 2a, 2b, 2c) und zumindest ein darin angeordnetes, bezogen auf die betriebsgemäße Aufstellposition des Schranks (1), oben offenes Behältnis (4), einen Deckel (7) zum wahlweise Verschließen des Behältnisses (4), wobei der Deckel (7) mittels Führungsmitteln (8) in zumindest eine Verschlussposition und eine Offenposition zur Bereitstellung eines Spaltes (11) zwischen Deckel (7) und Öffnungsrand (9) des Behältnisses (4) verfahrbar oberhalb des Behältnisses (4) geführt ist, um bei geschlossenem Deckel (7) das Behältnis (4) gegenüber dem Kühlraum (2, 2a, 2b, 2c) hinreichend zu trennen zur Gewährleitung einer gleichbleibend hohen Luftfeuchtigkeit im Behältnis (7) und bei geöffnetem Deckel (7) einen Luftaustausch zwischen Behältnis (4) und dem Innenraum (2, 2a, 2b, 2c) einzustellen,
**dadurch gekennzeichnet,**
**dass** im verfahrbar geführten Deckel (7) ferner zumindest eine verschließbare Öffnung (10) angeordnet ist, um bei zumindest einseitig angehobenem Deckel ein Einströmen der Kühlraumluft in das Behältnis (4) und durch die zumindest eine offene Öffnung (10) im Deckel ein Herausströmen der Luft zum Kühlraum (2, 2a, 2b, 2c) bereitzustellen.

2. Kühlschrank oder Klimaschrank nach Anspruch 1,
**dadurch gekennzeichnet,**
**dass** der Deckel (7) zum Öffnen und zum Verschließen der Öffnungen zumindest eine im oder am Deckel (7) verschiebbare Platte (13) umfasst, die im Wesentlichen parallel zur Erstreckung des Deckels (7) gelagert ist, die durch Verschieben in zumindest eine erste Position ein Verschließen und in zumindest eine zweite Position ein Öffnen der Öffnungen (10) im Deckel (7) bereitstellt.

3. Kühlschrank oder Klimaschrank nach Anspruch 2,
**dadurch gekennzeichnet,**
**dass** die Führungsmittel (8) zum Führen des Deckel (7) zumindest eine Kulissenbahn (14) aufweisen, die mit an der Platte (13) angebrachten Führungsvorsprüngen (15) zusammenwirken, die ortsfest im Kühlraum (2, 2a, 2b, 2c) angeordnet sind.

4. Kühlschrank oder Klimaschrank nach Anspruch 2 oder 3,
**dadurch gekennzeichnet,**
**dass** die Platte (13) mittels einer Nut-Feder- Verbindung (18, 19) am Deckel (7) verschiebbar geführt ist.

5. Kühlschrank oder Klimaschrank nach Anspruch 3,
**dadurch gekennzeichnet,**
**dass** Kulissenbahnen (14) in Adapterleisten (20) angeordnet sind, die jeweils an Innenseiten der Seitenwände (17a, 17b) des Kühlraumes (2) oder Kühlkammer (2a, 2b, 2c) angebracht sind.

6. Kühlschrank oder Klimaschrank nach einem der Ansprüche 2 bis 5,
**dadurch gekennzeichnet,**
**dass** die Platte (13) am Deckel (7) derart geführt ist, dass ein Verschieben der Platte (13) zum Öffnen der Öffnungen (10) ferner ein Anheben des Deckels (7) bewirkt.

7. Kühlschrank oder Klimaschrank nach einem der Ansprüche 1 bis 6,
**dadurch gekennzeichnet,**
**dass** der Deckel (7) mittels einer Schwenkachse (21) schwenkbar gelagert ist, wobei die Schwenkachse (21) an der Frontseite des Kühl- oder Klimaschranks (1) angeordnet ist.

8. Kühlschrank oder Klimaschrank nach Anspruch 1,
**dadurch gekennzeichnet,**
**dass** der Kühlraum (2) mittels ortsfester oder einlegbarer Böden (12) in zumindest zwei übereinander liegende Kühl- oder Klimazonen (2a, 2b) unterteilt ist, wobei das Behältnis (4) mit dem beweglichen Deckel (7) in zumindest einer Kühl- oder Klimazone unterhalb eines Bodens (12) angeordnet ist.

9. Kühlschrank oder Klimaschrank nach Anspruch 2 oder 3,
**gekennzeichnet durch**
eine Handhabe (22) zum Verschieben der Platte (13) entlang einer zumindest überwiegend horizontalen Verschieberichtung.

10. Kühlschrank oder Klimaschrank nach Anspruch 9,
**dadurch gekennzeichnet,**
**dass** die Handhabe (22) am Deckel (7) derart geführt ist, dass verschiedene Feststellpositionen der Platte (13) zur Bereitstellung unterschiedlicher Öffnungsquerschnitte der Öffnungen (10) und Spaltbreiten (11) zwischen Deckel (7) und Behälterrand (9) bereitgestellt werden können.

11. Kühlschrank oder Klimaschrank nach Anspruch 10,
**dadurch gekennzeichnet,**
**dass** die Bedienhandhabe (22, 22a) bzw. die Führung der Bedienhandhabe (22, 22a) am Deckel (7) eine Anordnung von Kulissenbahnen (25) mit entsprechend wirkenden Federmitteln (24) umfasst, die dazu eingerichtet sind, eine sogenannte Push-Pull-Bewegung der Handhabe (22, 22a) jeweils eine eindeutige Bewegung der Platte (13) und des Deckels (7) zu bewirken.

12. Kühlschrank oder Klimaschrank nach Anspruch 10,
**dadurch gekennzeichnet,**
**dass** die Bedienhandhabe (22, 22a) bzw. die Führung der Bedienhandhabe (22, 22a) am Deckel (7) Rastmittel umfasst zur Festlegung einzelnen Positionen des Deckels (7) und /oder der Platte(13).

13. Kühlschrank oder Klimaschrank nach Anspruch 2,
**dadurch gekennzeichnet,**
**dass** der Deckel (7) ein Lochbild aus einer Anordnung einer Mehrzahl von Öffnungen (10) umfasst, und dass die Platte (13) ein entsprechend korrespondierendes Lochbild aus einer Anordnung einer Mehrzahl von Öffnungen (10a) umfasst, das in einer Offenposition mit dem Lochbild im Deckel (7) zumindest überwiegend übereinstimmt, wobei in der geschlossenen Position das Lochbild der Platte (13) gegenüber dem Lochbild des Deckels (7) derart parallel verschoben ist, dass die Öffnungen (10) im Deckel (7) geschlossen sind.

14. Kühlschrank oder Klimaschrank nach Anspruch 1,
**dadurch gekennzeichnet,**
**dass** das Behältnis (4) als aus dem Kühlraum (2, 2a, 2b, 2c) herausnehmbare Schublade ausgebildet ist, wobei der Deckel (7) zum Verbleib innerhalb des Kühlraumes (2, 2a, 2b, 2c) gelagert und / oder geführt ist.

15. Kühlschrank oder Klimaschrank nach Anspruch 1 oder 14,
**dadurch gekennzeichnet,**
**dass** der Deckel (7) an seiner dem Öffnungsrand (9) zugewandten Seite zumindest bereichsweise mit Gleitmitteln (7a) versehen ist.

## Claims

1. Refrigerator or climatic cabinet comprising at least one cooling chamber (2, 2a, 2b, 2c) which can be closed by a front door (3), and at least one receptacle (4) which is arranged therein and is open at the top in relation to the operational installation position of the refrigerator or climatic cabinet (1), and a cover (7) for closing the receptacle (4) when necessary, the cover (7) being movably guided over the receptacle (4) by guide means (8) into at least one closed position and one open position for providing a gap (11) between the cover (7) and an opening edge (9) of the receptacle (4) in order to sufficiently separate the receptacle (4) from the cooling chamber (2, 2a, 2b, 2c) when the cover (7) is closed so as to ensure a constantly high humidity in the receptacle (7) and to adjust an exchange of air between the receptacle (4) and the inner space (2, 2a, 2b, 2c) when the cover (7) is open, **characterised in that** at least one closable opening (10) is also arranged in the movably guided cover (7) in order to provide an inflow of the cooling chamber air into the receptacle (4) when the cover is raised at least on one side and an outflow of the air through the at least one open opening (10) in the cover to the cooling chamber (2, 2a, 2b, 2c).

2. Refrigerator or climatic cabinet according to claim 1, **characterised in that** the cover (7) comprises at least one plate (13) which is movable in or on the cover (7) for opening and closing the openings, which is mounted substantially in parallel with the extension of the cover (7), and which closes the openings (10) in the cover (7) by moving into at least one first position and opens said openings by moving into at least one second position.

3. Refrigerator or climatic cabinet according to claim 2, **characterised in that** the guide means (8) for guiding the cover (7) comprise at least one slider track (14) which interacts with guide projections (15) which are attached to the plate (13) and fixedly arranged in the cooling chamber (2, 2a, 2b, 2c).

4. Refrigerator or climatic cabinet according to either claim 2 or claim 3, **characterised in that** the plate (13) is movably guided by a tongue and groove joint (18, 19) on the cover (7).

5. Refrigerator or climatic cabinet according to claim 3, **characterised in that** slider tracks (14) are arranged in adapter strips (20) which are attached to an inner face of each of the side walls (17a, 17b) of the cooling chamber (2) or cooling compartment (2a, 2b, 2c).

6. Refrigerator or climatic cabinet according to any of claims 2 to 5, **characterised in that** the plate (13) is guided on the cover (7) such that moving the plate (13) so as to open the openings (10) also lifts the cover (7).

7. Refrigerator or climatic cabinet according to any of claims 1 to 6, **characterised in that** the cover (7) is pivotally mounted by a pivot pin (21), the pivot pin (21) being arranged on the front of the refrigerator or climatic cabinet (1).

8. Refrigerator or climatic cabinet according to claim 1, **characterised in that** the cooling chamber (2) is divided into at least two cooling or climatic zones (2a, 2b) arranged one on top of the other by fixed or insertable bases (12), the receptacle (4) having the movable cover (7) being arranged in at least one cooling or climatic zone under a base (12).

9. Refrigerator or climatic cabinet according to either claim 2 or claim 3, **characterised by** a handle (22) for moving the plate (13) in an at least predominantly horizontal direction of movement.

10. Refrigerator or climatic cabinet according to claim 9, **characterised in that** the handle (22) is guided on the cover (7) such that different locked positions can be provided for the plate (13) in order to provide various opening cross sections of the openings (10) and gap widths (11) between the cover (7) and the receptacle edge (9).

11. Refrigerator or climatic cabinet according to claim 10, **characterised in that** the operating handle (22, 22a) or the guide of the operating handle (22, 22a) on the cover (7) comprises an arrangement of slider tracks (25) having accordingly acting spring elements (24) which are designed to produce a unique movement of the plate (13) and the cover (7) for each push-pull movement of the handle (22, 22a).

12. Refrigerator or climatic cabinet according to claim 10, **characterised in that** the operating handle (22, 22a) or the guide of the operating handle (22, 22a) on the cover (7) comprises latching means for defining individual positions of the cover (7) and/or the plate (13).

13. Refrigerator or climatic cabinet according to claim 2, **characterised in that** the cover (7) comprises a perforation pattern which consists of an arrangement of a plurality of openings (10), and **in that** the plate (13) comprises a corresponding perforation pattern which consists of an arrangement of a plurality of openings (10a) and which, when in an open position, at least predominantly matches the perforation pattern in the cover (7), the perforation pattern of the plate (13), when in the closed position, being moved in parallel with the perforation pattern of the cover (7) such that the openings (10) in the cover (7) are closed.

14. Refrigerator or climatic cabinet according to claim 1, **characterised in that** the receptacle (4) is designed as a drawer that can be taken out of the cooling chamber (2, 2a, 2b, 2c), the cover (7) being mounted and/or guided so as to remain inside of the cooling chamber (2, 2a, 2b, 2c).

15. Refrigerator or climatic cabinet according to either claim 1 or claim 14, **characterised in that** the cover (7) is provided with sliding means (7a) at least in regions on its side which faces the opening edge (9).

## Revendications

1. Réfrigérateur ou armoire climatique, comprenant au moins un compartiment de réfrigération (2, 2a, 2b, 2c) pouvant être fermé par une porte avant (3) et au moins un récipient (4) agencé dans celui-ci, ouvert vers le haut par rapport à la position de montage normale de l'armoire (1), un couvercle (7) pour fermer sélectivement le récipient (4), le couvercle (7) étant guidé de manière mobile par des moyens de guidage (8) au-dessus du récipient (4) dans au moins une position de fermeture et une position d'ouverture pour ménager un intervalle (11) entre le couvercle (7) et le bord d'ouverture (9) du récipient (4) afin de séparer suffisamment le récipient (4) du compartiment de réfrigération (2, 2a, 2b, 2c) lorsque le couvercle (7) est fermé en vue de garantir une humidité de l'air constamment élevée dans le récipient (7) et lorsque le couvercle est ouvert (7) afin de régler un échange d'air entre le récipient (4) et le compartiment intérieur (2, 2a, 2b, 2c),
caractérisé(e) en ce
qu'au moins une ouverture pouvant être fermée (10) est agencée en outre dans le couvercle (7) à guidage mobile, pour permettre l'entrée d'un flux d'air du compartiment de réfrigération dans le récipient (4) lorsque le couvercle est soulevé au moins sur un côté, et la sortie d'un flux d'air vers le compartiment de réfrigération (2, 2a, 2b, 2c) par l'au moins une ouverture ouverte (10) dans le couvercle.

2. Réfrigérateur ou armoire climatique selon la revendication 1,
caractérisé(e) en ce que
le couvercle (7) comprend au moins une plaque déplaçable (13) dans ou sur le couvercle (7) pour ouvrir ou fermer les ouvertures, laquelle plaque est montée de manière sensiblement parallèle à l'extension du couvercle (7) et permet, par son déplacement dans au moins une première position, de fermer les ouvertures (10) dans le couvercle (7) et d'ouvrir ces ouvertures (10), par son déplacement dans au moins une seconde position.

3. Réfrigérateur ou armoire climatique selon la revendication 2,
caractérisé(e) en ce que
les moyens de guidage (8) comportent au moins une glissière (14) afin de guider le couvercle (7), glissière qui coopère avec des saillies de guidage (15) montées sur la plaque (13) et agencées fixement dans le compartiment de réfrigération (2, 2a, 2b, 2c).

4. Réfrigérateur ou armoire climatique selon la revendication 2 ou la revendication 3,
caractérisé(e) en ce que
la plaque (13) est guidée de manière déplaçable au moyen d'une liaison rainure et languette (18, 19) sur le couvercle (7).

5. Réfrigérateur ou armoire climatique selon la revendication 3,
caractérisé(e) en ce que
les glissières (14) sont agencées dans des barres adaptatrices (20), qui sont montées chacune sur les côtés intérieurs des parois latérales (17a, 17b) du compartiment de réfrigération (2) ou de la chambre de réfrigération (2a, 2b, 2c).

6. Réfrigérateur ou armoire climatique selon l'une des revendications 2 à 5,
caractérisé(e) en ce que
la plaque (13) est guidée sur le couvercle (7) de sorte qu'un déplacement de la plaque (13) pour ouvrir les ouvertures (10) provoque en outre un soulèvement du couvercle (7).

7. Réfrigérateur ou armoire climatique selon l'une des revendications 1 à 6,
caractérisé(e) en ce que
le couvercle (7) est monté en pivotement au moyen d'un axe de pivotement (21), l'axe de pivotement (21) étant agencé à l'avant du réfrigérateur ou de l'armoire climatique (1).

8. Réfrigérateur ou armoire climatique selon la revendication 1,
caractérisé(e) en ce que
le compartiment de réfrigération (2) est divisé au moyen de fonds fixes ou pouvant être insérés (12) en au moins deux zones climatiques ou de réfrigération superposées (2a, 2b), le récipient (4) étant agencé avec le couvercle mobile (7) dans au moins une zone de réfrigération ou climatique en-dessous d'un fond (12).

9. Réfrigérateur ou armoire climatique selon la revendication 2 ou 3,
caractérisé(e) par
une poignée (22) pour déplacer la plaque (13) selon une direction de déplacement au moins essentiellement horizontale.

10. Réfrigérateur ou armoire climatique selon la revendication 9,
caractérisé(e) en ce que
la poignée (22) est guidée sur le couvercle (7) de sorte à permettre différentes positions de fixation de la plaque (13) pour permettre différentes sections d'ouverture des ouvertures (10) et largeurs de fente (11) entre le couvercle (7) et le bord de réservoir (9).

11. Réfrigérateur ou armoire climatique selon la revendication 10,
caractérisé(e) en ce que
la poignée de manipulation (22, 22a) ou le guidage de la poignée de manipulation (22, 22a) sur le couvercle (7) comprend un agencement de glissières (25) comportant des moyens de ressort (24) agissant de manière correspondante, qui sont conçus pour effectuer un mouvement dit de va-et-vient de la poignée (22, 22a) ou un mouvement net de la plaque (13) et du couvercle (7).

12. Réfrigérateur ou armoire climatique selon la revendication 10,
caractérisé(e) en ce que
la poignée de manipulation (22, 22a) ou le guidage de la poignée de manipulation (22, 22a) comprend des moyens de verrouillage sur le couvercle (7) pour définir certaines positions du couvercle (7) et/ou de la plaque (13).

13. Réfrigérateur ou armoire climatique selon la revendication 2,
caractérisé(e) en ce que
le couvercle (7) comprend un motif de trous composé d'un agencement d'une pluralité d'ouvertures (10), et que la plaque (13) a un motif de trous correspondant composé d'un agencement d'une pluralité d'ouvertures (10a), motif qui correspond, dans une position ouverte, au moins partiellement au motif de trous du couvercle (7), le motif de trous de la plaque (13) étant déplacé, dans la position fermée, parallèlement au motif de trous du couvercle (7), de sorte que les ouvertures (10) du couvercle (7) sont fermées.

14. Réfrigérateur ou armoire climatique selon la revendication 1,
caractérisé(e) en ce que
le récipient (4) est conçu comme un tiroir pouvant être retiré du compartiment de réfrigération (2, 2a, 2b, 2c), le couvercle (7) devant être monté et/ou guidé afin de rester dans le compartiment de réfrigération (2, 2a, 2b, 2c).

15. Réfrigérateur ou armoire climatique selon la revendication 1 ou la revendication 14,
caractérisé(e) en ce que
le couvercle (7) est doté au moins partiellement de moyens de coulissement (7a) sur son côté tourné vers le bord d'ouverture (9).
